# EUROPÄISCHE PATENTSCHRIFT

(11) **EP 2 867 414 B1**
(45) Veröffentlichungstag und Bekanntmachung des Hinweises auf die Patenterteilung: **04.01.2017**
(21) Anmeldenummer: 13734952.8
(22) Anmeldetag: 19.06.2013
(51) Int. Cl.: E01F 8/00

(54) **LÄRM- UND/ODER WINDSCHUTZWAND**
NOISE AND/OR WIND PROTECTION WALL
MUR ANTIBRUIT ET/OU COUPE-VENT

(30) Priorität: 28.06.2012 AT 2722012
(43) Veröffentlichungstag der Anmeldung: 06.05.2015
(73) Patentinhaber: Calma-Tec Lärmschutzsysteme GmbH, 2340 Mödling (AT)
(72) Erfinder: BRUNBAUER, Wolfgang, A-2351 Gaaden (AT)
(74) Vertreter: Fox, Tobias
(86) Internationale Anmeldenummer: PCT/AT2013/000101
(87) Internationale Veröffentlichungsnummer: WO 2014/000001

(56) Entgegenhaltungen:
- EP-A1- 2 017 386
- WO-A1-03/035985
- WO-A1-2008/077173
- GB-A- 2 313 866

## Beschreibung

Die Erfindung betrifft eine Lärm- und/oder Windschutzwand mit langgestreckten Trageprofilen, gegebenenfalls mit eingeschobenem schalldämmendem bzw. schallabsorbierendem Material, die von beabstandeten Stehern gehalten sind, wobei die Trageprofile eine glatte oder gewellte Oberfläche und im Querschnitt im wesentlichen C-Form haben.

Derartige Wände werden beispielsweise entlang von Autobahnen, Eisenbahntrassen u.dgl. aufgestellt, um den von den Verkehrsmitteln erzeugten Lärm zu absorbieren und abzuschirmen oder um schädliche Windeinwirkungen abzuhalten.

Die Wände werden üblicherweise aus Holz-, Stein-, Ziegel-, Kunststoffmaterial oder aus Metall hergestellt und weisen Paneele mit verschiedenartigsten Profilformen auf, die von beabstandeten Pfosten bzw. Stehern gehalten werden.

Die WO 03/035985 A1 und die WO 2008/077173 A1 zeigen Paneele für Schallschutzwände, wobei eine Vielzahl von Paneelen zur modularen Verbindung untereinander und mit säulenförmigen Stehern verwendbar sind. Nachteilig ist hier jeweils, daß die Paneele nur senkrecht aufeinander gestapelt werden können, um eine geschlossene Wand zu bilden. Sofern sie unter einem Winkel aufeinandergelegt werden, wäre die so gebildete Wand nicht mehr schalldicht.

Die Erfindung zielt darauf ab, eine Lärm- und/oder Windschutzwand zu schaffen, welche als solche eine geschlossene Wandform mit kleinstem Fugenbild ergibt und unterschiedliche gekrümmte Formen der Lärm- und/oder Windschutzwand zuläßt.

Gegenstand der Erfindung ist eine Lärm- und/oder Windschutzwand mit langgestreckten Trageprofilen, gegebenenfalls mit in diese eingeschobenen Körpern aus schalldämmendem bzw. schallabsorbierendem Material, entsprechend dem unabhängigen Anspruch 1.

Gemäß einer bevorzugten Ausführungsform der Erfindung ist vorgesehen, daß die Trageprofile als Strangpreßprofile aus Aluminium oder Kunststoff gebildet sind.

Die Trageprofile weisen vorzugsweise eine Endausnehmung auf, mit welcher sie den Flansch des Stehers übergreifen.

Nach einem weiteren Merkmal der Erfindung greifen die Trageprofile mit Rippen in die Körper aus schalldämmendem bzw. schallabsorbierendem Material ein.

Die Erfindung wird nachfolgend an Ausführungsbeispielen unter Bezugnahme auf die Zeichnungen näher erläutert. Es zeigen: Fig. 1a eine Perspektivansicht eines Abschnittes der Lärm- und/oder Windschutzwand gemäß der Erfindung mit Trageprofilen gemäß Fig. 4a, und Fig. 1b eine Stirnansicht der Wand; Fig. 2a eine zweite Ausführung eines Abschnittes der Wand in Perspektivansicht mit Trageprofilen gemäß Fig. 4b, und Fig. 2b eine Stirnansicht; Fig. 3a eine dritte Ausführungsform der Erfindung mit Trageprofilen gemäß Fig. 4a, und Fig. 3b eine Stirnansicht; die Fig. 4a und 4b Detailansichten des Zusammenbaues mit zwei Trageprofilen der erfindungsgemäßen Lärmund/oder Windschutzwandausführungen.

Die Fig. 1a und 1b, 2a und 2b, 3a und 3b zeigen eine vertikal ausgerichtete ebene bzw. bogenförmig konkav bzw. konvex gekrümmte Lärm- und/oder Windschutzwand 1 gemäß der Erfindung, die in im Boden verankerten, beabstandeten Stehern 2 bzw. 2' gehalten ist. Die Wand 1 weist beispielsweise gemäß den Fig. 1b und 4a übereinander gestapelte langgestreckte Trageprofile 5 bzw. 6 mit Absorberkörpern 3 aus Kunststoffmaterial od.dgl. auf, zwischen denen im Bereich der Steher 2, 2' Distanzelemente 4 aus elastischem Material angeordnet sind, die im wesentlichen Hundeknochenform haben. Die Absorberkörper 3 sind auf der dem Lärm abgewandten Seite der Wand 1 durch die Trageprofile 5 bzw. 6 abgedeckt, die sich zwischen den Stehern 2 bzw. 2' erstrecken und mit Endausnehmungen geformt sind, so daß sie die Flansche der Steher 2, 2' überdecken, wodurch ein geschlossenes Wandbild mit minimalen Fugen entsteht.

Die Trageprofile 5, 6 sind, wie dies insbesondere aus den Fig. 4a und 4b hervorgeht, als Strangpreßprofile aus Aluminium oder Kunststoff ausgebildet und haben eine gewellte oder flache Oberfläche und im wesentlichen C-Form. An ihrer Außenseite sind die Trageprofile 5, 6 mit Flügelansätzen 5', 5" bzw. 6', 6" versehen, über welche die Trageprofile 5, 6 formschlüssig ineinandergreifen, so daß ein geschlossenes Wandbild entsteht.

Die Trageprofile 5, 6 verfügen über Rippen 5'" bzw. 6 "' , auf die Absorberkörper 3 federnd aufgeklemmt werden, wie die Fig. 4a und 4b zeigen. In der Ausbildung der Wand als Windschutzwand können diese Rippen entfallen.

Es versteht sich, daß die vorstehend erörterten Ausführungsbeispiele im Rahmen des Gegenstands der Ansprüche formal verschiedentlich abgewandelt werden können, speziell was die geometrische Form der Trageprofile betrifft.

## Patentansprüche

1. Lärm- und/oder Windschutzwand (1) mit langgestreckten Trageprofilen (5, 6), gegebenenfalls mit eingeschobenem schalldämmendem bzw. schallabsorbierendem Material, die von beabstandeten Stehern (2, 2') mit in Längsrichtung der Steher verlaufenden Flanschen gehalten sind, wobei die Trageprofile (5, 6) eine glatte oder gewellte Oberfläche und im Querschnitt im wesentlichen C-Form haben, wobei die Trageprofile (5, 6) an ihrer Außenseite mit Flügelansätzen (5', 5''; 6', 6'') versehen sind, über welche die Trageprofile (5, 6) formschlüssig ineinandergreifen, **dadurch gekennzeichnet, daß** die zwischen den Stehern (2, 2') übereinander gestapelten Trageprofile (5, 6) auf ihrer dem Lärm abgewandten Seite der Wand (1) so ausgebildet sind, daß sie die Flansche der Steher (2, 2') unter Bildung einer minimalen Trennfuge zwischen in der Wandlängsrichtung aneinandergrenzenden Trageprofilen übergreien und überdecken.

2. Lärm- und/oder Windschutzwand nach Anspruch 1, **dadurch gekennzeichnet, daß** die Trageprofile (5, 6) als Strangpreßprofile aus Aluminium oder Kunststoff gebildet sind.

3. Lärm- und/oder Windschutzwand nach Anspruch 1 oder 2, **dadurch gekennzeichnet, daß** die Trageprofile (5, 6) mit Rippen (5'" bzw. 6'") in Körper aus schalldämmendem bzw. schallabsorbierendem Material eingreifen.

4. Lärm- und/oder Windschutzwand nach Anspruch 1 bis 3, **dadurch gekennzeichnet, daß** die Steher (2, 2') gerade, konvex oder konkav gekrümmt ausgebildet sind.

## Claims

1. Noise and/or wind protection wall (1) having elongate support profiles (5, 6), optionally with inserted sound-damping or sound-absorbing material, which are held by spaced-apart posts (2, 2') having flanges extending in the longitudinal direction of the posts, wherein the support profiles (5, 6) have a smooth or corrugated surface and are substantially C-shaped in cross section, wherein the support profiles (5, 6) are provided on their outer side with wing extensions (5', 5"; 6', 6") via which the support profiles (5, 6) inter-engage in a form-fitting manner, **characterized in that** the support profiles (5, 6), which are stacked above one another between the posts (2, 2'), are formed on their side of the wall (1) facing away from the noise such that they engage over and cover the flanges of the posts (2, 2') with the formation of a minimum parting joint between support profiles adjoining one another in the longitudinal direction of the wall.

2. Noise and/or wind protection wall according to Claim 1, **characterized in that** the support profiles (5, 6) are formed as extruded profiles of aluminium or plastic.

3. Noise and/or wind protection wall according to Claim 1 or 2, **characterized in that** the support profiles (5, 6) engage by way of ribs (5'" or 6"') in bodies of sound-damping or sound-absorbing material.

4. Noise and/or wind protection wall according to Claims 1 to 3, **characterized in that** the posts (2, 2') are designed to be rectilinear or convexly or concavely curved.

## Revendications

1. Mur de protection contre le bruit et/ou contre le vent (1) avec des profilés porteurs allongés (5, 6), le cas échéant garnis d'un matériau insonorisant ou absorbant les sons, qui sont maintenus par des montants (2, 2') écartés avec des brides s'étendant dans la direction longitudinale des montants, les profilés porteurs (5, 6) présentant une surface lisse ou ondulée et une section transversale en forme de C, les profilés porteurs (5, 6) étant munis, à l'extérieur, d'embouts à ailettes (5', 5" ; 6', 6") par l'intermédiaire desquels les profilés porteurs (5, 6) s'emboîtent entre eux par complémentarité de forme, **caractérisé en ce que** les profilés porteurs (5, 6) empilés les uns sur les autres entre les montants (2, 2') sont conçus, sur le côté du mur (1) opposé au bruit, de façon à ce qu'ils entourent et recouvrent les brides des montants (2, 2') en formant un joint de séparation minimal entre des profilés porteurs adjacents entre eux dans la direction longitudinale du mur.

2. Mur de protection contre le bruit et/ou contre le vent selon la revendication 1, **caractérisé en ce que** les profilés porteurs (5, 6) sont conçus comme des profilés extrudés en aluminium ou en matière plastique.

3. Mur de protection contre le bruit et/ou contre le vent selon la revendication 1 ou 2, **caractérisé en ce que** les profilés porteurs (5, 6) s'emboîtent avec des nervures (5" ou 6") dans des corps constitués d'un matériau insonorisant ou absorbant les sons.

4. Mur de protection contre le bruit et/ou contre le vent selon la revendication 1 à 3, **caractérisé en ce que** les montants (2, 2') présentent une forme droite, convexe ou concave.
